# FASCICULE DE BREVET EUROPEEN

(11) **EP 0 373 983 B1**
(45) Date de publication et mention de la délivrance du brevet: **26.01.1994**
(21) Numéro de dépôt: 89403123.6
(22) Date de dépôt: 14.11.1989
(51) Int. Cl.: C10G 5/04

(54) **Procédé de décarbonatation et de dégazolinage simultanés d'un mélange gazeux constitué principalement d'hydrocarbures consistant en méthane et hydrocarbures en C2 et plus et renfermant également du CO2**
Verfahren zur gleichzeitigen Ausscheidung von CO2 und Bearin aus Methan, C2 und höheren Kohlenwasserstoffen und CO2 enthatenden gasförmigen Kohlenwasserstoffen
Process for the simultaneous elimination of CO2 and gasoline from a gaseous hydrocarbon mixture comprising methane, C2 and higher hydrocarbons and also CO2

(30) Priorité: 15.11.1988 FR 8814784
(43) Date de publication de la demande: 20.06.1990
(62) Demande divisionnaire de: 93107550.1
(73) Titulaire: ELF AQUITAINE PRODUCTION, 92400 Courbevoie (FR)
(72) Inventeur: Blanc, Claude, F-64000 Pau (FR); Paradowski, Henri, F-95000 Cergy (FR)
(74) Mandataire: Boillot, Marc

(56) Documents cités:
- EP-A- 0 062 789
- GB-A- 2 142 041
- US-A- 3 702 296
- US-A- 3 770 622

## Description

L'invention concerne un procédé de décarbonatation et de dégazolinage simultanés d'un mélange gazeux constitué principalement d'hydrocarbures consistant en méthane et hydrocarbures en C₂ et plus et renfermant également CO₂ et éventuellement un ou plusieurs composés non sulfurés à bas point d'ébullition tels que H₂, CO,N₂ et argon.

Le procédé selon l'invention permet de séparer directement un mélange gazeux du type précité en trois composantes, à savoir :
- un gaz traité consistant principalement en méthane et hydrocarbures en C₂ et dont la teneur molaire en CO₂ est au plus égale à 2 %,
- une coupe d'hydrocarbures contenant au moins 80 % molaire des hydrocarbures en C₃ et plus présents dans le mélange gazeux à traiter, et
- un courant de gaz acide consistant en CO₂ renfermant moins de 10 % molaire d'hydrocarbures, exprimés en équivalent méthane, par rapport au CO₂.

On connaît plusieurs procédés, utilisés industriellement, pour le traitement de mélanges gazeux tels que définis plus haut et dont les principaux exemples sont représentés par les divers gaz naturels, qui comportent une opération de décarbonatation, c'est-à-dire une élimination du CO₂, et une opération de dégazolinage, c'est-à-dire une séparation des hydrocarbures lourds par exemple en C₃ et plus, du mélange gazeux et permettent de réaliser le fractionnement dudit mélange gazeux en les trois composantes mentionnées ci-dessus.

Ces opérations de décarbonatation et de dégazolinage sont généralement mises en oeuvre de manière séparée et font partie d'une succession d'opérations réalisées sur le mélange gazeux à traiter et comportant principalement une élimination du gaz acide CO₂ un séchage, une adsorption de l'eau sur un solide approprié tel qu'un tamis moléculaire, une séparation par distillation cryogénique entre -30°C et - 90°C associée ou non à une extraction par un solvant afin d'obtenir la coupe de liquide de gaz naturel, et enfin un réchauffage du gaz traité jusqu'à la température ambiante pour, généralement, alimenter le réseau de gaz commercial.

Dans un tel schéma de traitement d'un mélange gazeux du type gaz naturel renfermant les constituants précités, l'abaissement de la température du mélange gazeux est imposé par la seule production de la coupe de liquide de gaz naturel, aucune autre opération n'étant effectuée à ce niveau de température.

Dans ce type de schéma de traitement, la réalisation en série d'opérations, qui s'appuient sur des principes très différents et sont conduites à des niveaux de température divers, présente de sérieux inconvénients. Il n'y a que peu de possibilité d'intégration thermique, ce qui rend ledit schéma de traitement extrêmement onéreux au plan énergétique et au plan des investissements.

On connait également des procédés de traitement de mélanges gazeux du type des gaz naturels, qui permettent de réaliser simultanément l'élimination du CO₂ contenu dans le mélange gazeux et la production d'hydrocarbures gazeux et d'hydrocarbures liquides et dont le type est le procédé connu sous le nom de procédé RYAN-HOLMES et décrit, notamment, par J. RYAN et F. SCHAFFERT dans la revue CHEMICAL ENGINEERING PROGRESS, Octobre 1984, pages 53 à 56. Dans un tel procédé, le gaz naturel à traiter, après avoir été déshydraté de manière conventionnelle puis réfrigéré, est soumis à une distillation à basse température mise en oeuvre en trois ou quatre étapes successives.

Dans le mode de réalisation en trois étapes, le gaz naturel déshydraté et réfrigéré est séparé, dans une première colonne (déméthaniseur) en tête de laquelle est injecté un additif consistant en une fraction liquide d'hydrocarbures en C₄ et plus, en une phase gazeuse renfermant le méthane et les composés plus légers et une fraction liquide contenant les hydrocarbures en C₂ et plus et le CO₂. Cette fraction liquide est séparée, dans une deuxième colonne (dé-éthaniseur) dans laquelle on introduit également une certaine quantité de l'additif, en une fraction de tête consistant en CO₂ et en une fraction de queue renfermant les hydrocarbures en C₂ et plus.

Ladite fraction de queue est ensuite séparée, dans une troisième colonne, en une fraction de tête consistant en une coupe liquide d'hydrocarbures en C₂ à C₄ et en une fraction de queue consistant en une coupe liquide d'hydrocarbures en C₄ et plus, qui contient la majeure partie des butanes et des hydrocarbures supérieurs présents dans le gaz naturel traité et dont on prélève la quantité appropriée pour constituer l'additif injecté dans les première et seconde colonnes. L'utilisation de cet additif évite la cristallisation de CO₂ en tête du déméthaniseur et assure la rupture de l'azéotrope qui se forme entre l'éthane et CO₂ et facilite la séparation de ce composés dans le dééthaniseur. Le procédé précité repose donc pour l'essentiel sur des opérations de distillation en série.

L'invention propose un procédé de décarbonatation et de dégazolinage simultanés de mélanges gazeux, qui sont disponibles sous une pression absolue supérieure à 0,5 MPa et sont constitués principalement d'hydrocarbures consistant en méthane et hydrocarbures en C₂ et plus et renferment également CO₂ et éventuellement un ou plusieurs composés non sulfurés à bas point d'ébullition tels que H₂, CO, N₂ et argon, de tels mélanges gazeux étant par exemple du type des gaz naturels, ledit procédé permettant d'atteindre plus facilement et à moindre coût, en comparaison aux procédés connus, l'objectif d'une séparation du mélange gazeux en les trois composantes, à savoir gaz traité consistant principalement en méthane, coupe liquide d'hydrocarbures à majorité d'hydrocarbures en C₃ et plus et renfermant selon les besoins une quantité plus au moins importante d'éthane et courant de CO₂, qui ont les spécifications définies plus haut.

Le procédé selon l'invention est du type du procédé qui est décrit dans la citation US-A-3770622 et dans lequel on met le mélange gazeux en contact, dans une zone de lavage, avec un solvant consistant en un liquide qui dissout préférentiellement CO₂ et les hydrocarbures en C₂ et plus et qui possède d'une part, à la pression atmosphérique, une température d'ébullition supérieure à 40°C et d'autre part, à - 30°C, une viscosité inférieure à 0,1 Pa.s, en opérant à une température suffisamment basse et avec un rapport des débits de mélange gazeux à traiter et de solvant tel que l'on produise, d'une part, un gaz traité consistant principalement en méthane et présentant une teneur molaire en CO₂ au plus égale à 2 % et, d'autre part, une phase liquide appelée solvant riche et formée du solvant enrichi en CO₂ et en une fraction d'hydrocarbures en C₂ et plus renfermant au moins 80 % molaire des hydrocarbures en C₃ et plus présents dans le mélange gazeux à traiter, on soumet le solvant riche à un traitement de déméthanisation au moins partielle par détente séparant ledit solvant riche en une phase liquide appauvrie en méthane et appelée solvant riche déméthanisé et en une phase gazeuse riche en méthane, qui peut être éventuellement réunie au mélange gazeux à traiter avant la mise en contact de ce dernier avec le solvant, et on soumet le solvant riche déméthanisé à un traitement produisant un courant de gaz acide, qui renferme le CO₂ présent dans le solvant riche déméthanisé, produisant également un mélange d'hydrocarbures appelé coupe d'hydrocarbures et produisant enfin un solvant régénéré, qui est recyclé vers la zone de lavage.

Le procédé selon l'invention se distingue du procédé de la citation US-A-3770622, et se caractérise donc, en ce que le traitement du solvant riche déméthanisé est réalisé en soumettant ledit solvant riche déméthanisé, préalablement soumis à une réfrigération, a une extraction liquide/liquide, dans une zone d'extraction, au moyen d'un solvant hydrocarboné réfrigéré avec production, d'une part, d'un solvant purifié , qui renferme la quasi-totalité du CO₂ présent dans le solvant riche déméthanisé et possède une teneur en hydrocarbures, exprimée en équivalent méthane, inférieure à 10% molaire par rapport au CO₂, et, d'autre part, d'un solvant hydrocarboné enrichi en hydrocarbures en C₂ et plus , en fractionnant ledit solvant hydrocarboné enrichi par distillation et une fraction d'hydrocarbures en C₂ et plus, qui constitue la coupe d'hydrocarbures et renferme au moins 80% molaire des hydrocarbures en C₃ et plus présents dans le mélange gazeux a traiter, et en le solvant hydrocarboné régénéré , que l'on recycle, après réfrigération, à la zone d'extraction, et en soumettant le solvant purifié à une régénération par détente et stripage produisant le solvant régénéré et le courant de gaz acide , qui consiste en la quasi-totalité du CO₂ présent dans le solvant riche déméthanisé renfermant une teneur en hydrocarbures, exprimée en équivalent méthane, inférieure à 10% molaire par rapport au CO₂.

Par "équivalent méthane", on désigne suivant l'invention autant de pseudo-molécules à un seul atome de carbone qu'il y a d'atomes de carbone dans la molécule considérée d'hydrocarbure.

Le solvant, qui est défini généralement ci-dessus pour la mise en contact avec le mélange gazeux à traiter aux fins d'absorption du CO₂ et des hydrocarbures en C₂ et plus, possède de préférence une viscosité, à -30°C, inférieure à 0,05 Pa.s.

Le solvant suivant l'invention peut consister en particulier en un ou plusieurs absorbants liquides sélectifs du CO₂ et utilisés sous forme anhydre ou en mélange avec de l'eau, le ou lesdits solvants étant choisis parmi les amides de formules
les aldéhydes de formule
les esters de formules
les alcanols en C₁ à C₄ , les diéthers de formule
les diéthers alcools de formule R₉O-C₂H₄-O-C₂H₄-OH, les lactones de formule
et le carbonate de propylène, avec dans ces formules R₁ et R₂, identiques ou différents, désignant un atome d'hydrogène ou un radical alcoyle en C₁ ou C₂, R₃ étant un radical alcoyle en C₃ ou C₄, R₆ étant un radical alcoyle en C₂ à C₄ ou un radical
avec R₈ désignant un radical alcoyle en C₁ ou C₂ et n étant égal à 1 ou 2, R₇ étant un radical alcoyle en C₁ ou C₂ ou un radical
R₉ désignant un radical alcoyle en C₁ à C₄ et p étant un nombre entier allant de 2 à 4.

Des exemples non limitatifs d'absorbants organiques liquides répondant aux formules ci-dessus sont tels que N,N-diméthylformamide, N,N-diméthylacétamide, diméthoxyméthane, diéthoxyméthane, diméthoxy-1,1 éthane, méthanol, éthanol, diméthyléther de l'éthylène glycol, diméthyléther du diéthylèneglycol, monométhyléther de l'éthylèneglycol, butyrolactone, propiolactone et carbonate de propylène.

La température de mise en contact du mélange gazeux à traiter avec le solvant, dans la zone de lavage, est de préférence comprise entre 0°C et -45°C.

La zone de lavage consiste avantageusement en une ou plusieurs colonnes de lavage renfermant le nombre approprié d'étages théoriques de lavage, lesdites colonnes étant, par exemple, du type des colonnes à plateaux ou encore des colonnes à garnissage. Avantageusement on maintient substantiellement constante la température dans chacune des colonnes de lavage par échange indirect de chaleur, effectué en un ou plusieurs points de la colonne considérée, entre le milieu fluide contenu dans cette colonne et un fluide réfrigérant.

Le traitement de déméthanisation appliqué au solvant riche est réalisé, en particulier, en deux étapes, à savoir une première étape dans laquelle ledit solvant riche est soumis à une première détente propre à libérer une fraction importante du méthane dissous dans ledit solvant à déméthaniser et à produire un premier gaz riche en méthane et un fluide prédéméthanisé et une seconde étape dans laquelle le fluide prédéméthanisé est soumis à une seconde détente puis à une distillation produisant un second gaz riche en méthane et le solvant riche déméthanisé, le second gaz riche en méthane étant comprimé jusqu'à la pression du premier gaz riche en méthane puis mélangé à ce dernier pour constituer la phase gazeuse riche en méthane.

La phase gazeuse riche en méthane, résultant du traitement de déméthanisation appliqué au solvant riche, est avantageusement comprimée jusqu'à la pression du mélange gazeux à traiter, puis elle est refroidie et mélangée au mélange gazeux à traiter avant la mise en contact de ce dernier avec le solvant dans la zone de lavage.

La régénération du solvant purifié, qui conduit à la production du courant de gaz acide riche en CO₂ et présentant, exprimée en équivalent méthane, une teneur en hydrocarbures inférieure à 10 % molaire par rapport au CO₂, peut être réalisée par tout traitement permettant de libérer les composés gazeux dissous dans un liquide. En particulier, la régénération du solvant purifié peut être effectuée par détente dudit solvant purifié jusqu'à une pression supérieure à 100 kPa et par exemple comprise entre 150 kPa et 300 kPa et par stripage au moyen d'un gaz inerte tel que l'azote associé éventuellement à un réchauffage du solvant purifié dans la zone de régénération.

La régénération du solvant purifié peut encore être réalisée en réchauffant ledit solvant purifié jusqu'à une température proche de l'ambiante, en partageant le solvant réchauffé en un premier et un second courants, en dirigeant le premier courant directement vers une zone de régénération, en dirigeant le second courant vers cette zone de régénération après l'avoir réchauffé par échange indirect de chaleur avec le solvant purifié régénéré, et en soumettant le solvant à une distillation dans la zone de régénération aux fins de produire le solvant régénéré et le courant de gaz acide riche en CO₂.

Lorsque le mélange gazeux à traiter renferme de l'eau et/ou des hydrocarbures en C₅ et plus, il est avantageusement soumis à un prétraitement destiné à éliminer tout ou partie de ces composés avant d'être mis en contact avec le solvant dans la zone de lavage.

Ce prétraitement peut consister en une distillation réalisée éventuellement en présence de solvant, prélevé sur le solvant injecté dans la zone de lavage, pour produire le mélange gazeux prétraité présentant une teneur en hydrocarbures en C₆ et plus inférieure à 0,1 % en poids, une fraction d'hydrocarbures dits lourds renfermant la quasitotalité des hydrocarbures en C₆ et plus et tout ou partie des hydrocarbures en C₅ et, éventuellement, un liquide consistant en un mélange de solvant et d'eau. Ladite distillation du mélange gazeux est effectuée à une température au moins égale à la température régnant dans la zone de lavage.

L'invention sera mieux comprise à la lecture de la description donnée ci-après de l'une de ses formes de mise en oeuvre faisant appel à l'installation schématisée sur la figure du dessin annexé.

En se référant à la figure, le mélange gazeux a traiter arrivant par le conduit 1 est introduit dans la partie inférieure d'une colonne 2 de distillation, dans laquelle ledit mélange gazeux est distillé éventuellement en présence de solvant prélevé, par un conduit 41 débouchant dans la partie supérieure de la colonne 2, sur le solvant régénéré 38 amené à la colonne 5 de lavage, avant passage dudit solvant dans une zone 39 de réfrigération montée sur le conduit 6 d'injection du solvant régénéré dans ladite colonne 5 de lavage, de manière à produire d'une part un mélange gazeux séché, évacué de la colonne 2 par un conduit 3 et dont la teneur en hydrocarbures en C₆ et plus est inférieure à 0,1 % en poids, et d'autre part une coupe hydrocarbonée renfermant la quasi-totalité des hydrocarbures en C₆ et plus et éventuellement tout ou partie des hydrocarbures en C₅, soutirée de la colonne 2 par un conduit 4 et éventuellement un liquide soutiré de la colonne 2 par un conduit 54 et consistant en un mélange de solvant et d'eau.

Le mélange gazeux séché sortant de la colonne 2 par le conduit 3 est introduit dans la partie inférieure d'une colonne 5 de lavage, par exemple du type colonne à plateaux, dans laquelle il est mis en contact, à contrecourant, avec du solvant froid régénéré injecté dans la partie supérieure de la colonne 5 par le conduit 6, après passage dans le réfrigérant 39, cette mise en contact étant effectuée à une température comprise, par exemple, entre O°C et -45°C, ladite température étant contrôlée par passage du milieu liquide contenu dans la colonne 5 dans des réfrigérants 7. En tête de la colonne 5 on évacue, par un conduit 8, un gaz traité consistant Principalement en méthane et appauvri en CO₂, ledit gaz traité étant réchauffé dans un système 9 de réchauffage puis dirigé, par un conduit 10, vers une zone d'utilisation, tandis qu'en fond de ladite colonne 5 on soutire, par un conduit 11, une phase liquide constituée du solvant enrichi en CO₂ et autres composés absorbés et appelée solvant riche.

On réalise la mise en contact du mélange gazeux séché avec le solvant dans la colonne 5 de lavage à une température appropriée dans l'intervalle O°C à -45°C et avec un rapport des débits de mélange gazeux à traiter et de solvant tel que d'une part le gaz traité recueilli, par le conduit 8, en tête de la colonne 5 ait une teneur molaire en CO₂ au plus égale à 2 % et que d'autre part le solvant riche, s'écoulant par le conduit 11, renferme au moins 80 % molaire des hydrocarbures en C₃ et plus présents dans le mélange gazeux séché introduit dans la colonne 5.

Le solvant riche circulant dans le conduit 11 est introduit, après passage à travers la vanne 12 de détente, dans la partie supérieure d'un ballon de détente 13 dans lequel se sépare un premier gaz riche en méthane, que l'on évacue en tête du ballon 13 par un conduit 14, et un solvant riche prédéméthanisé, que l'on soutire en fond du ballon 13 par un conduit 15. Ledit solvant riche prédéméthanisé est soumis à une seconde détente à travers une vanne de détente 16 suivie d'une distillation dans une colonne 17 de distillation pourvue d'un rebouilleur 18, de manière à produire un second gaz riche en méthane, que l'on évacue en tête de la colonne 17 par un conduit 19, et une phase liquide appauvrie en méthane, appelée solvant riche déméthanisé, qui est soutirée en fond de la colonne 17 par un conduit 27. Le second gaz riche en méthane circulant dans le conduit 19 est amené à passer dans un compresseur 20 d'où il sort, par un conduit 21, à une pression sensiblement égale à celle du premier gaz riche en méthane passant dans le conduit 14, puis ces deux gaz riches en méthane sont mélangés dans le conduit 22 et la phase gazeuse résultant de ce mélange est recyclée, par l'intermédiaire d'un compresseur 23 dont la sortie est prolongée par un conduit 24, un réfrigérant 25 et un conduit 26, dans le conduit 3 d'amenée du mélange gazeux séché à la colonne 5 de lavage.

Le solvant riche déméthanisé, soutiré de la colonne 17 par le conduit 27, est détendu par passage dans une vanne 29 de détente, puis est réfrigéré dans le système réfrigérant 40 avec comme résultat la démixtion dudit solvant en deux phases liquides, à savoir une phase supérieure hydrocarbonée et une phase inférieure constituée du solvant renfermant la majorité du CO₂ et une certaine quantité d'hydrocarbures. L'ensemble est introduit dans une tour d'extraction 56, dans laquelle il est mis en contact, à contre-courant, avec un solvant hydrocarboné réfrigéré injecté, par un conduit 57, dans la partie inférieure de la tour d'extraction et avec un courant de solvant régénéré introduit dans la tour 56 par un conduit 63, de manière à produire, d'une part, un solvant purifié renfermant la quasi-totalité du CO₂ présent dans le solvant riche déméthanisé, ledit solvant purifié étant soutiré en fond de la tour d'extraction 56 par un conduit 58 sur lequel est monté une vanne de détente 60, et, d'autre part, un solvant hydrocarboné enrichi en hydrocarbures en C₂ et plus renfermant peu de CO₂, ledit solvant étant évacué en tête de la tour d'extraction 56 par un conduit 59.

Le solvant hydrocarboné enrichi 59 est introduit dans un colonne 49 de régénération dans laquelle ledit solvant est fractionné par distillation en une fraction d'hydrocarbures en C₂ et plus, qui est évacuée en tête de ladite colonne 49 par un conduit 48 et constitue la coupe d'hydrocarbures en C₂ et plus renfermant au moins 80 % molaire des hydrocarbures en C₃ et plus contenus dans le gaz à traiter amené à la colonne 5 de lavage par le conduit 3, et en un solvant hydrocarboné régénéré soutiré de la colonne 49 par un conduit 50, lequel solvant hydrocarboné régénéré est recyclé par la pompe 51, à travers le système réfrigérant 61 et le conduit 57, à la tour d'extraction 56.

A la sortie de la vanne de détente 60, le solvant purifié circulant dans le conduit 58 est introduit à la partie supérieure d'une colonne 62 de régénération pourvue d'un réchauffeur 69, dans laquelle ledit solvant purifié est soumis à une régénération comportant un stripage à l'aide d'un courant de gaz inerte, par exemple un courant d'azote, injecté à la partie inférieure de la colonne 62 par un conduit 43. Ladite régénération produit, d'une part, un solvant régénéré 34, qui est recyclé au moyen d'une pompe 37 et d'un conduit 38 à la colonne de lavage 5 à travers l'échangeur de chaleur 39 et le conduit 6, et, d'autre part, un courant 44 de gaz acide riche en CO₂, qui renferme la quasi-totalité du CO₂ présent dans le solvant riche déméthanisé et possède, exprimée en équivalent méthane, une teneur en hydrocarbures inférieure à 10 % molaire par rapport au CO₂.

Une partie du solvant régénéré froid passant dans le conduit 38 est dérivée par un conduit 63 pour être injectée dans la tour d'extraction 56 en un point de cette tour situé au-dessus du point d'injection du solvant riche déméthanisé circulant dans le conduit 27.

Pour compléter la description qui précède, on donne ci-après, à titre non limitatif, un exemple de mise en oeuvre du procédé selon l'invention.

### EXEMPLE :

En faisant appel à une installation analogue à celle schématisée sur la figure du dessin annexé et fonctionnant comme décrit précédemment, on traitait un mélange gazeux ayant la composition molaire suivante :

| | |
|---|---|
| . CO₂ | 18 % |
| . Méthane | 71,5 % |
| . Ethane | 5,1 % |
| . Propane | 1,8 % |
| . Butane | 1,8 % |
| . Hexane | 1,8 % |

Le mélange gazeux à traiter, arrivant par le conduit 1 avec un débit de 10 000 kmoles/h, une température de 30°C et une pression de 5 000 kPa était introduit dans la colonne 2 d'élimination des hydrocarbures en C₆ et plus. Dans cet exemple, le mélange gazeux à traiter étant sec, aucune addition de solvant n'était réalisée par le conduit 41.

Par le conduit 4 de la colonne 2, on évacuait 352 kmoles/h d'une coupe hydrocarbonée lourde ayant une pression de 5 000 kPa et une température égale à 30°C, ladite coupe ayant la composition suivante :

| | |
|---|---|
| . CO₂ | 9,26 % |
| . Méthane | 18 % |
| . Ethane | 5,01 % |
| . Propane | 4,71 % |
| . Butane | 12,05 % |
| . Hexane | 50,97 % |

Par le conduit 3 en tête de la colonne 2 on évacuait 9648 kmoles/h d'un mélange gazeux prétraité ayant une température de -20°C et une pression de 4950 kPa, ledit mélange gazeux prétraité ayant la composition molaire suivante :

| | |
|---|---|
| . CO₂ | 18,32 % |
| . Méthane | 73,45 % |
| . Ethane | 5,10 % |
| . Propane | 1,69 % |
| . Butane | 1,43 % |
| . Hexane | 0,01 % |

Le mélange gazeux prétraité était mis en contact avec 11500 kmoles/h de solvant ayant une température de -20°C et une pression de 5000 kPa et renfermant, en mole, 82,34 % de méthanol, 14,67 % d'eau et 2,88 d'hexane, ladite mise en contact étant réalisée dans une colonne 5 de lavage comportant 14 plateaux et opérant à -20°C sous une pression de 4900 kPa. Les réfrigérants 7 équipant la colonne 5 de lavage permettaient de maintenir la température dans la dite colonne à la valeur désirée.

En tête de la colonne 5, on évacuait, par le conduit 8, 7499 kmoles/h d'un gaz traité ayant une pression de 4900 kPa et une température de -20°C, ledit gaz traité ayant la composition molaire suivante :

| | |
|---|---|
| . CO₂ | 1,68 % |
| . Méthane | 94,44 % |
| . Ethane | 3,78 % |
| . Méthanol | 0,02 % |

Le gaz traité, évacué par le conduit 8, était réchauffé jusqu'à température ambiante dans le système échangeur de chaleur 9, le gaz traité réchauffé étant dirigé, par le conduit 10, vers un gazoduc d'expédition.

En fond de la colonne de lavage, on soutirait, par le conduit 11, 14655 kmoles/h de solvant riche ayant une température de -20°C et une pression de 4900 kPa, ledit solvant riche ayant la composition molaire ci-après:

| | |
|---|---|
| . CO₂ | 13,64 % |
| . Méthane | 3,70 % |
| . Ethane | 2,10 % |
| . Propane | 1,23 % |
| . Butane | 0,98 % |
| . Hexane | 2,24 % |
| . Méthanol | 64,61 % |
| . Eau | 11,51 % |

La déméthanisation du solvant riche comportait tout d'abord une première détente dudit solvant à une pression de 3000 kPa, le solvant riche détendu alimentant le ballon 13 de détente dans lequel on produisait 401 kmoles/h d'un premier gaz renfermant 64 % molaire de méthane, que l'on évacuait en tête du ballon 13 par le conduit 14, et un solvant riche prédéméthanisé soutiré dudit ballon par le conduit 15 et dont la teneur molaire en méthane a été réduite de 3,70 à 2,01 %. Le solvant riche prédéméthanisé, dont la température était égale à -22,5°C, était détendu dans la vanne 16 et alimentait ensuite la colonne 17 de distillation comportant 10 plateaux et opérant à 1800 kPa.

La colonne 17 produisait 604 kmoles/h d'un second gaz riche en méthane, évacué par le conduit 19 sous une pression de 1800 kPa et à une température de -25°C, et un solvant déméthanisé soutiré de la colonne 17, par le conduit 27, avec un débit de 13649 kmoles/h, une température de 1°C et une pression de 1800 kPa
Le solvant riche déméthanisé passant dans le conduit 27 avait la composition molaire suivante :

| | |
|---|---|
| . CO₂ | 12,11 % |
| . Méthane | 0,03 % |
| . Ethane | 1,53 % |
| . Propane | 1,20 % |
| . Butane | 1,01 % |
| . Hexane | 2,39 % |
| . Méthanol | 69,37 % |
| . Eau | 12,36 % |

Le second gaz riche en méthane était comprimé, dans le compresseur 20, jusqu'à la pression du premier gaz riche en méthane, à savoir 3000 kPa. Le gaz comprimé sortant du compresseur 20, par le conduit 21, était mélangé au premier gaz riche en méthane pour constituer la phase gazeuse riche en méthane 22, qui était ensuite comprimée, dans le compresseur 23, jusqu'à la pression du mélange gazeux a traiter, à savoir 5000 kPa, ladite phase gazeuse comprimée étant ajoutée à travers le conduit 24, le réfrigérant 25 et le conduit 26, au mélange gazeux prétraité circulant dans le conduit 3.

La phase gazeuse comprimée riche en méthane passant dans le conduit 26 avait une température de -20°C, une pression de 5000 kPa et un débit de 1006 kmoles/h. La composition molaire de ladite phase gazeuse riche en méthane circulant dans le conduit 26 était la suivante :

| | |
|---|---|
| . CO₂ | 34,31 % |
| . Méthane | 53,50 % |
| . Ethane | 9,84 % |
| . Propane | 1,70 % |
| . Butane | 0,53 % |
| . Hexane | 0,09 % |
| . Méthanol | 0,03 % |

Le solvant riche déméthanisé, détendu dans la vanne 29 et réfrigéré à -40°C dans le système réfrigérant 40, était mis en contact, à contre-courant, dans la tour 56 d'extraction liquide/liquide avec un solvant hydrocarboné réfrigéré à teneur majoritaire en hexane, ledit solvant hydrocarboné étant constitué, en mole, de 95,77 % d'hexane, 1,11 % de butane et 3,12 % de méthanol. La tour 56 d'extraction comportait 31 plateaux et était alimentée sur le premier plateau par 5000 kmoles/h de solvant régénéré amené par le conduit 63 avec une température de -40°C, sur le plateau 21 par le solvant riche déméthanisé issu du système de réfrigération 40 et sur le plateau 31 par le solvant hydrocarboné réfrigéré à base d'hexane amené par le conduit 57 avec un débit de 1600 kmoles/h. Cette extraction produisait 2079 kmoles/h d'un solvant hydrocarboné riche ayant une température de -40°C et une pression de 1200 kPa, ledit solvant hydrocarboné riche étant évacué en tête de la tour 56 par le conduit 59, et 18069 kmoles/h de solvant épuré soutiré en fond de ladite tour, par le conduit 58, à une température de -40°C et sous une pression de 1200 kPa.

La composition molaire du solvant hydrocarboné riche passant dans le conduit 59 était la suivante :

| | |
|---|---|
| . CO₂ | 0,14 % |
| . Méthane | 0,13 % |
| . Ethane | 9,19 % |
| . Propane | 7,79 % |
| . Butane | 6,62 % |
| . Hexane | 73,72 % |
| . Méthanol | 2,40 % |

La composition molaire du solvant purifié passant dans le conduit 58 était la suivante :

| | |
|---|---|
| . CO₂ | 9,16 % |
| . Méthane | 0,01 % |
| . Ethane | 0,10 % |
| . Propane | 0,01 % |
| . Hexane | 2,42 % |
| . Méthanol | 74,91 % |
| . Eau | 13,40 % |

Par fractionnement du solvant hydrocarboné enrichi 59 dans la colonne 49 de régénération comportant 28 plateaux et opérant à 700 kPa, on produisait d'une part, en tête de la colonne 49, 497 kmoles/h d'une coupe d'hydrocarbures en C₂ et plus ayant une température de 28°C et une pression de 700 kPa, que l'on évacuait par le conduit 48, et d'autre part, en fond de ladite colonne, 1600 kmoles/h de solvant hydrocarboné régénéré ayant une température de 142,7°C et une pression de 670 kPa, que l'on soutirait par le conduit 50.

La coupe d'hydrocarbures en C₂ et plus, évacuée par le conduit 48, avait la composition molaire suivante :

| | |
|---|---|
| . CO₂ | 0,59 % |
| . Méthane | 0,54 % |
| . Ethane | 38,40 % |
| . Propane | 32,58 % |
| . Butane | 27,67 % |
| . Hexane | 0,20 % |
| . Méthanol | 0,02 %. |

Le solvant hydrocarboné régénéré passant dans le conduit 50 renfermait, en mole, 95,77 % d'hexane, 1,11 % de butane et 3,12 % de méthanol. Ledit solvant était amené, dans la pompe 51, jusqu'à une pression de 1200 kPa, puis réfrigéré à -40°C dans le système réfrigérant 61 avant d'être recyclé, par le conduit 57, à la tour 56 d'extraction.

Le solvant purifié issu, par le conduit 58, de la tour 56 d'extraction est détendu à une pression de 200kPa dans la vanne de détente 60, puis il est introduit dans la colonne de régénération 62 aux fins de régénération. Ladite colonne 62, comportant 14 plateaux et opérant sous une pression de 200 kPa, est alimentée sur le premier plateau par le solvant purifié à régénérer et sur le dernier plateau par un courant d'azote amené, par le conduit 43, avec un débit de 650 kmoles/h. Le réchauffeur 69, dont est munie ladite colonne 62, était situé sur le septième plateau.

La régénération du solvant purifié produisait, d'une part, 2289 kmoles/h d'un courant de gaz acide riche en CO₂, ledit courant étant évacué par le conduit 44 en tête de la colonne 62 et, d'autre part, un solvant régénéré soutiré en fond de la colonne 62 par le conduit 34.

Le courant de gaz acide riche en CO₂ évacué par le conduit 44 avait une pression de 200 kPa et une température de -47,5°C et il présentait la composition molaire suivante:

| | |
|---|---|
| . CO₂ | 71,64 % |
| . Méthane | 0,05 % |
| . Ethane | 0,77 % |
| . Propane | 0,04 % |
| . Hexane | 0,40 % |
| . Méthanol | 0,06 % |
| . Azote | 27,04 %. |

Le solvant régénéré circulant dans le conduit 34 était porté à la pression de 5000 kPa par passage dans la pompe 37, puis partagé en deux parties, à savoir une majeure partie recyclée vers la colonne de lavage 5 après passage dans le système échangeur de chaleur 39 et le conduit 6 et une partie amenée dans la tour 56 d'extraction par le conduit 63.

## Revendications

1. Procédé de décarbonatation et de dégazolinage simultanés d'un mélange gazeux, qui possède une pression absolue supérieure à 0,5 MPa et renferme principalement des hydrocarbures consistant en méthane et hydrocarbures en C₂ et plus et comporte également CO₂ et éventuellement un ou plusieurs composés non sulfurés à bas point d'ébullition tels que H₂ , CO, N₂ et Ar, dans lequel on met le mélange gazeux en contact, dans une zone de lavage (5), avec un solvant (6) consistant en un liquide, qui dissout préférentiellement CO₂ et les hydrocarbures en C₂ et plus et qui possède d'une part, à la pression atmosphérique, une température d'ébullition supérieure à 40°C et d'autre part, à -30°C, une viscosité inférieure à 0,1 Pa.s, en opérant à une température suffisamment basse et avec un rapport des débits de mélange gazeux à traiter et de solvant tel que l'on produise, d'une part, un gaz traité (8) consistant principalement en méthane et présentant une teneur molaire en CO₂ au plus égale à 2 % et, d'autre part, une phase liquide appelée solvant riche (11) et formée du solvant enrichi en CO₂ et en une fraction d'hydrocarbures en C₂ et plus renfermant au moins 80 % molaire des hydrocarbures en C₃ et plus présents dans le mélange gazeux à traiter, on soumet le solvant riche à un traitement de déméthanisation au moins partielle (12, 17) par détente séparant ledit solvant riche en une phase liquide appauvrie en méthane et appelée solvant riche déméthanisé (27) et en une phase gazeuse riche en méthane (22) et on soumet le solvant riche déméthanisé à un traitement produisant un courant de gaz acide (44), qui renferme le CO₂ présent dans le solvant riche déméthanisé, produisant également un mélange d'hydrocarbures appelé coupe d'hydrocarbures (48) et produisant enfin un solvant régénéré (34), qui est recyclé vers la zone (5) de lavage, ledit procédé se caractérisant en ce que le traitement du solvant riche déméthanisé est réalisé en soumettant ledit solvant riche déméthanisé, préalablement soumis à une réfrigération (40), à une extraction liquide/liquide, dans une zone d'extraction (56), au moyen d'un solvant hydrocarboné réfrigéré avec production, d'une part, d'un solvant purifié (58), qui renferme la quasi-totalité du CO₂ présent dans le solvant riche déméthanisé et possède une teneur en hydrocarbures, exprimée en équivalent méthane, inférieure à 10 % molaire par rapport au CO₂, et, d'autre part, d'un solvant hydrocarboné enrichi en hydrocarbures en C₂ et plus (59), en fractionnant ledit solvant hydrocarboné enrichi (59) par distillation (49) en une fraction d'hydrocarbures en C₂ et plus, qui constitue la coupe d'hydrocarbures (48) et renferme au moins 80 % molaire des hydrocarbures en C₃ et plus présent dans le mélange gazeux à traiter, et en le solvant hydrocarboné régénéré (50), que l'on recycle, après réfrigération, à la zone d'extraction, et en soumettant le solvant purifié (58) à une régénération par détente et stripage (60, 62) produisant le solvant régénéré (34) et le courant de gaz acide (44), qui consiste en la quasi-totalité du CO₂ présent dans le solvant riche déméthanisé renfermant une teneur en hydrocarbures, exprimée en équivalent méthane, inférieure à 10 % molaire par rapport au CO₂.

2. Procédé selon la revendication 1, caractérisé en ce que le solvant mis en contact avec le mélange gazeux à traiter a une viscosité, à -30°C, inférieure à 0,05 Pa.s.

3. Procédé selon la revendication 1 ou 2 caractérisé en ce que le solvant mis en contact avec le mélange gazeux à traiter dans la zone (5) de lavage consiste en un ou plusieurs absorbants organiques liquides, utilisés sous forme anhydre ou en mélange avec l'eau, le ou lesdits absorbants étant choisis parmi les amides de formules les aldéhydes de formule les esters de formules les alcanols en C₁ à C₄, les diéthers de formule les diéthers alcools de formule R₉O - C₂H₄ - O C₂H₄-OH, les lactones de formule et le carbonate de propylène, avec dans ces formules R₁ et R₂, identiques ou différents, désignant un atome d'hydrogène ou un radical alcoyle en C₁ ou C₂, R₃ étant un radical alcoyle en C₃ ou C₄, R₆ étant un radical alcoyle en C₂ à C₄ ou un radical R₈ avec R₈ désignant un radical alcoyle en C₁ ou C₂ et n représentant 1 ou 2, R₇ étant un radical alcoyle en C₁ ou C₂ ou un radical R₉ désignant un radical alcoyle en C₁ à C₄ et p étant un nombre entier allant de 2 à 4.

4. Procédé selon l'une des revendications 1 à 3, caractérisé en ce que la température de mise en contact du mélange gazeux à traiter avec le solvant, dans la zone (5) de lavage, est comprise entre 0°C et -45°C.

5. Procédé selon l'une des revendications 1 à 4, caractérisé en ce que le traitement de déméthanisation appliqué au solvant riche (11) est réalisé en deux étapes, à savoir une première étape dans laquelle ledit solvant riche est soumis à une première détente (12, 13) propre à libérer une fraction importante du méthane dissous dans ledit solvant et à produire un premier gaz riche en méthane (14) et un fluide prédéméthanisé (15) et une seconde étape dans laquelle le fluide prédéméthanisé est soumis à une seconde détente (16) puis à une distillation (17) produisant un second gaz riche en méthane (19) et le solvant riche déméthanisé (27), le second gaz riche en méthane étant comprimé jusqu'à la pression du premier gaz riche en méthane puis mélangé à ce dernier pour constituer la phase gazeuse (22) riche en méthane.

6. Procédé selon l'une des revendications 1 à 5, caractérisé en ce que la phase gazeuse (22) riche en méthane est comprimée jusqu'à la pression du mélange gazeux à traiter, puis elle est refroidie (25) et mélangée au mélange gazeux à traiter avant la mise en contact de ce dernier avec le solvant dans la zone de lavage (5).

7. Procédé selon l'une des revendications 1 à 6, caractérisé en ce que la régénération du solvant purifié est réalisée par détente dudit solvant jusqu'à une pression supérieure à 100 kPa, en particulier entre 150 kPa et 300 kPa, et par stripage (43) au moyen d'un gaz inerte tel que l'azote associé éventuellement à un réchauffage (69) du solvant purifié dans la colonne de régénération.

8. Procédé selon l'une des revendications 1 à 6, caractérisé en ce que la régénération du solvant purifié (58) consiste à réchauffer (28) ledit solvant jusqu'à une température proche de l'ambiante, à partager le solvant réchauffé en un premier (30) et un second (31) courants, à diriger le premier courant (30) directement vers une zone de régénération (33), à diriger le second courant (31) vers cette zone de régénération après l'avoir réchauffé par échange indirect de chaleur (35) avec le solvant purifié régénéré (34) et à soumettre le solvant purifié à une distillation dans la zone de régénération (33) aux fins de produire le courant de gaz acide (44) riche en CO₂ et le solvant régénéré (34).

9. Procédé selon l'une des revendications 1 à 8, caractérisé en ce que, le mélange gazeux à traiter renfermant de l'eau et/ou des hydrocarbures en C₅ et plus, ledit mélange gazeux est soumis à un prétraitement consistant en une distillation (2) effectuée à une température au moins égale à celle régnant dans la zone (5) de lavage et, éventuellement, en présence de solvant, prélevé sur le solvant amené à la zone (5) de lavage, produisant une fraction (4) d'hydrocarbures dits lourds, qui renferment la quasi-totalité des hydrocarbures en C₆ et plus et éventuellement tout ou partie des hydrocarbures en C₅, un mélange gazeux prétraité (3) présentant une teneur en hydrocarbures en C₆ et plus inférieure à 0,1 % en poids et, éventuellement, un liquide (54) consistant en un mélange de solvant et d'eau.

## Claims

1. Method for simultaneously decarbonating and gasoline stripping a gaseous mixture, which has an absolute pressure greater than 0.5 MPa and contains mainly hydrocarbons consisting of methane and hydrocarbons of C2 and more, and also comprises CO2, and optionally, one or a plurality of low boiling point non-sulphurated compounds such as H₂, CO, N₂ and Ar, in which the gaseous mixture is put into contact in a washing area (5), with a solvent (6) consisting of a fluid, which preferentially dissolves CO₂ and the hydrocarbons of C₂ and more, and which has on the one hand a boiling temperature at atmospheric pressure which is greater than 40°C, and on the other hand, a viscosity at -30°C which is lower than 0.1 Pa.s, by operating at a sufficiently low temperature and with a flow ratio of gaseous mixture to be processed and solvent, such that on the one hand there is produced a processed gas (8) which consists mainly of methane and has a molar content of CO₂ of 2% at the most, and, on the other hand, a so-called rich solvent (11) liquid phase consisting of the solvent enriched by CO₂ and of a fraction of C₂ and higher hydrocarbons containing at least 80 molar % of the C₃ and higher hydrocarbons present in the gaseous mixture to be processed, the rich solvent is subjected to at least partial demethanisation processing (12, 17), by means of expansion which separates the said rich solvent into a methane-depleted liquid phase called rich demethanised solvent (27), and into a gaseous phase rich in methane (22), and the rich demethanised solvent is subjected to processing which produces an acid gas current (44), which contains the CO₂ present in the rich demethanised solvent, also producing a mixture of hydrocarbons called hydrocarbon fraction (48), and finally producing a regenerated solvent (34) which is recycled towards the washing area (5), the said method being characterised in that processing of the rich demethanised solvent is performed by subjecting the said rich demethanised solvent, which has previously been subjected to cooling (40), to fluid/fluid extraction in an extraction area (56), by means of a cooled hydrocarbon solvent, with production on the one hand of a purified solvent (58), which contains almost all the CO₂ present in the rich demethanised solvent, and has a hydrocarbon content, expressed in methane equivalent, of less than 10 molar % relative to the CO₂, and, on the other hand, a hydrocarbon solvent enriched by C₂ and higher hydrocarbons (59), by fractionating the said enriched hydrocarbon solvent (59) by distillation (49) into a C₂ and higher hydrocarbon fraction, which constitutes the hydrocarbon fraction (48), and contains at least 80 molar % of the C₃ and higher hydrocarbons present in the gaseous mixture to be processed, and in the regenerated hydrocarbon solvent (50), which after cooling is recycled to the extraction area, and by submitting the purified solvent (58) to regeneration by expansion and stripping (60, 62), thus producing the regenerated solvent (34) and the acid gas current (44), which consists of almost all the CO₂ present in the rich demethanised solvent containing a hydrocarbon content, expressed in methane equivalent, of less than 10 molar % relative to the CO₂.

2. Method according to claim 1, characterised in that the solvent put into contact with the gaseous mixture to be processed has a viscosity at -30°C of less than 0.05 Pa.s.

3. Method according to claim 1 or claim 2, characterised in that the solvent put into contact with the gaseous mixture to be processed in the washing area (5) consists in one or a plurality of absorbent organic liquids, used in anhydrous form, or in a mixture with water, the said absorbent or absorbents being selected from amongst the amides with formulae aldehydes of formula esters of formulae C₁ to C₄ alkanols, diethers of formula , alcohol diethers of formula R₉O - C₂H₄ - O C₂H₄-OH , lactones of formula and propylene carbonate, wherein R₁ and R₂, which may be identical or different, designate in these formulae a hydrogen atom or a C₁ or C₂ alkyl radical, R₃ being a C₃ or C₄ radical, R₆ being a C₂ to C₄ alkyl radical or a radical with R₈ designating a C₁ or a C₂ radical, and n representing 1 or 2, R₇ being a C₁ or C₂ alkyl radical or a radical, R₉ designating a C₁ to C₄ alkyl radical, and p being a whole number from 2 to 4.

4. Method according to any one of claims 1 to 3, characterised in that the temperature at which the gaseous mixture to be processed is put into contact with the solvent in the washing area (5), is between 0°C and -45°C.

5. Method according to any one of claims 1 to 4, characterised in that the demethanisation processing applied to the rich solvent (11) is performed in two stages, i.e. a first stage in which the said rich solvent is subjected to a first expansion (12, 13) designed to release a considerable fraction of the methane dissolved in the said solvent, and to produce a first gas rich in methane (14) and a predemethanised fluid (15), and a second stage in which the predemethanised fluid is subjected to a second expansion (16) then to distillation (17), thus producing a second gas rich in methane (19) and the rich demethanised solvent (27), the second gas rich in methane being compressed to the pressure of the first gas rich in methane, then mixed with the latter in order to constitute the gaseous phase (22) rich in methane.

6. Method according to any one of claims 1 to 5, characterised in that the gaseous phase (22) which is rich in methane is compressed to the pressure of the gaseous mixture to be processed, and is then cooled (25) and mixed with the gaseous mixture to be processed before the latter is put into contact with the solvent in the washing area (5).

7. Method according to any one of claims 1 to 6, characterised in that the purified solvent is regenerated by expansion of the said solvent to a pressure greater than 100 kPa, and in particular between 150 kPa and 300 kPa, and by stripping (43) by means of an inert gas such as nitrogen, optionally associated with reheating (69) of the purified solvent in the regeneration column.

8. Method according to any one of claims 1 to 6, characterised in that the regeneration of the purified solvent (58) consists of reheating (28) the said solvent to a temperature close to ambient temperature, of dividing the solvent reheated into a first current (30) and a second current (31), of directing the first current (30) directly towards a regeneration area (33), of directing the second current (31) towards this regeneration area, after having reheated it by indirect exchange of heat (35) with the regenerated purified solvent (34), and of subjecting the purified solvent to distillation in the regeneration area (33), for the purpose of producing the acid gas current (44) which is rich in CO₂ and the regenerated solvent (34).

9. Method according to any one of claims 1 to 8, characterised in that the gaseous mixture to be processed contains water and/or C₃ and higher hydrocarbons and in that the said gaseous mixture is subjected to pre-processing consisting of distillation (2) performed at a temperature at least equal to that existing in the washing area (5), and, optionally, in the presence of solvent, taken from the solvent introduced into the washing area (5), thus producing a so-called heavy hydrocarbon fraction (4), which contains almost all the C₆ and higher hydrocarbons, and optionally all or part of the C₅ hydrocarbons, a pre-treated gaseous mixture (3), having a content of C₆ and higher hydrocarbons of less than 1 weight %, and, optionally, a fluid (54) consisting of a mixture of solvent and water.

## Patentansprüche

1. Verfahren zur gleichzeitigen Abtrennung von CO₂ und Benzin aus einem gasförmigen Gemisch, das einen absoluten Druck von über 0,5 MPa aufweist und in der Hauptsache aus Methan und Kohlenwasserstoffen mit zwei oder mehr C-Atomen bestehende Kohlenwasserstoffe und außerdem CO₂ und gegebenenfalls eine oder mehrere nicht schwefelhaltige Verbindungen mit niedrigem Siedepunkt wie H₂, CO, N₂ und Ar enthält, wobei man das Gasgemisch in einer Rieselzone (5) mit einem Lösungsmittel (6) kontaktiert, das eine Flüssigkeit darstellt, die vorzugsweise CO₂ und Kohlenwasserstoffe mit zwei oder mehr C-Atomen löst und einerseits bei Atmosphärendruck eine Siedetemperatur von über 40°C und andererseits bei -30°C eine Viskosität von unter 0,1 Pa.s aufweist, und zwar bei einer ausreichend tiefen Temperatur und bei einem solchen Durchsatzverhältnis von zu behandelndem Gasgemisch zum Lösungsmittel, daß einerseits ein behandeltes Gas (8) hergestellt wird, das in der Hauptsache aus Methan besteht und einen Molargehalt an CO₂ von höchstens 2 % aufweist, und andererseits eine flüssige Phase, die als "reiches Lösungsmittel" (11) bezeichnet wird und aus dem Lösungsmittel gebildet wird, das mit CO₂ und einer Fraktion von Kohlenwasserstoffen mit zwei und mehr C-Atomen, die wenigstens 80 Mol-% der in dem zu behandelnden Gasgemisch enthaltenen Kohlenwasserstoffe mit drei und mehr C-Atomen enthält, angereichert ist, das "reiche Lösungsmittel" wenigstens teilweise durch Entspannung entmethanisiert (12, 17) wird, wobei das "reiche Lösungsmittel" in eine an Methan verarmte und als "entmethanisiertes reiches Lösungsmittel" (27) bezeichnete Flüssigphase und eine mit Methan angereicherte (22) Gasphase aufgetrennt wird, und das "entmethanisierte reiche Lösungsmittel" so behandelt wird, daß ein Strom an saurem Gas (44) erzeugt wird, der das im "entmethanisierten reichen Lösungsmittel" vorliegende CO₂ enthält, außerdem ein als "Kohlenwasserstofffraktion" (48) bezeichnetes Kohlenwasserstoffgemisch erzeugt wird und schließlich ein regeneriertes Lösungsmittel (34) erhalten wird, das wieder der Rieselzone (5) zugeführt wird, dadurch **gekennzeichnet,** daß die Behandlung des "entmethanisierten reichen Lösungsmittels" so erfolgt, daß man das "entmethanisierte reiche Lösungsmittel" zuerst abkühlt (40) und dann mit Hilfe eines gekühlten Kohlenwasserstofflösungsmittels in einer Extraktionszone (56) einer Flüssig-Flüssig-Extraktion unterzieht, wodurch einerseits ein gereinigtes Lösungsmittel (58) erzeugt wird, das fast die gesamte Menge des im "entmethanisierten reichen Lösungsmittel" enthaltenen CO₂ enthält und einen Kohlenwasserstoffgehalt, ausgedrückt als Methanäquivalent, von unter 10 Mol-%, bezogen auf CO₂, aufweist und andererseits ein Kohlenwasserstofflösungsmittel (59) erzeugt wird, das mit Kohlenwasserstoffen mit zwei und mehr C-Atomen angereichert ist, indem man das angereicherte Kohlenwasserstofflösungsmittel (59) durch Destillation (49) in eine Fraktion von Kohlenwasserstoff mit zwei und mehr C-Atomen, welche die Kohlenwasserstofffraktion (48) bildet und wenigstens 80 Mol-% der in dem zu behandelnden Gasgemisch enthaltenen Kohlenwasserstoffe mit drei und mehr C-Atomen enthält, und in das regenerierte Kohlenwasserstofflösungsmittel (50), das nach Abkühlung wieder der Extraktionszone zugeführt wird, auftrennt und das gereinigte Lösungsmittel (58) durch Entspannung und Strippen (60, 62) regeneriert wird, wodurch das regenerierte Lösungsmittel (34) und der Strom an saurem Gas (44) gebildet werden, der fast zur Gänze aus dem CO₂ besteht, das im "entmethanisierten reichen Lösungsmittel" vorliegt, das einen Kohlenwasserstoffgehalt, ausgedrückt als Methanäquivalent, von unter 10 Mol-%, bezogen auf CO₂, aufweist.

2. Verfahren nach Anspruch 1, dadurch **gekennzeichnet,** daß das zur Kontaktierung mit dem zu behandelnden Gasgemisch verwendete Lösungsmittel eine Viskosität bei -30°C von unter 0,05 Pa.s aufweist.

3. Verfahren nach Anspruch 1 oder 2, dadurch **gekennzeichnet,** daß das zur Kontaktierung mit dem in der Rieselzone (5) zu behandelnden Gasgemisch verwendete Lösungsmittel aus einem oder mehreren in wasserfreier Form oder als Gemisch mit Wasser verwendeten flüssigen organischen Absorbentien besteht, wobei dieses bzw. diese ausgewählt werden unter den Amiden der Formeln den Aldehyden der Formel den Estern der Formeln den C₁₋₄-Alkanolen, den Diethern der Formel den Dietheralkoholen der Formel R₉O - C₂H₄ - O C₂H₄-OH, den Lactonen der Formel und Propylencarbonat, wobei in diesen Formeln R₁ und R₂ gleich oder verschieden sind und ein Wasserstoffatom oder einen C₁₋₂-Alkylrest, R₃ einen C₃₋₄-Alkylrest, R₆ einen C₂₋₄-Alkylrest oder einen Rest bedeuten, wobei R₈ für einen C₁₋₂-Alkylrest steht und n 1 oder 2, R₇ einen C₁₋₂-Alkylrest oder einen Rest R₉ einen C₁₋₄-Alkylrest und p eine ganze Zahl zwischen 2 und 4 bedeuten.

4. Verfahren nach einem der Ansprüche 1 bis 3, dadurch **gekennzeichnet,** daß die Temperatur für die Kontaktierung des zu behandelnden Gasgemisches mit dem Lösungsmittel in der Rieselzone (5) zwischen 0 und -45°C liegt.

5. Verfahren nach einem der Ansprüche 1 bis 4, dadurch **gekennzeichnet,** daß die Entmethanisierung des "reichen Lösungsmittels" (11) in zwei Stufen durchgeführt wird, wobei auf der ersten Stufe das "reiche Lösungsmittel" einer ersten Entspannung (12, 13) unterworfen wird, die geeignet ist, eine starke Fraktion an im Lösungsmittel gelöstem Methan freizusetzen und ein erstes mit Methan angereichertes Gas (14) und eine vorentmethanisierte Flüssigkeit (15) zu erzeugen, und auf der zweiten Stufe die vorentmethanisierte Flüssigkeit einer zweiten Entspannung (16) und dann einer Destillation (17) unterworfen wird, wodurch ein zweites mit Methan angereichertes Gas (19) und das "entmethanisierte reiche Lösungsmittel " (27) erzeugt werden, wobei das zweite mit Methan angereicherte Gas bis zum Druck des ersten mit Methan angereicherten Gases komprimiert und dann mit diesem gemischt wird, um die mit Methan angereicherte Gasphase (22) zu bilden.

6. Verfahren nach einem der Ansprüche 1 bis 5, dadurch **gekennzeichnet,** daß die mit Methan angereicherte Gasphase (22) bis zum Druck des zu behandelnden Gases komprimiert, dann abgekühlt (25) und mit dem zu behandelnden Gasgemisch vor der Kontaktierung des letzteren mit dem Lösungsmittel in der Rieselzone (5) gemischt wird.

7. Verfahren nach einem der Ansprüche 1 bis 6, dadurch **gekennzeichnet,** daß die Regenerierung des gereinigten Lösungsmittels durch seine Entspannung bis zu einem Druck von über 100 kPa, insbesondere zwischen 150 und 300 kPa und durch Strippen (43) mit Hilfe eines Inertgases wie Stickstoff, gegebenenfalls in Verbindung mit einer erneuten Erwärmung (69) des gereinigten Lösungsmittels in der Regenerierungskolonne durchgeführt wird.

8. Verfahren nach einem der Ansprüche 1 bis 6, dadurch **gekennzeichnet,** daß die Regenerierung des gereinigten Lösungsmittels (58) darin besteht, daß man das Lösungsmittel bis zu einer Temperatur im Bereich der Umgebungstemperatur erwärmt, das erwärmte Lösungsmittel in einen ersten Strom (30) und einen zweiten Strom (31) aufteilt, den ersten Strom (30) unmittelbar einer Regenerierungszone (33) zuführt, den zweiten Strom (31) dieser Regenerierungszone nach erneuter Erwärmung durch indirekten wärmeaustausch (35) mit dem regenerierten gereinigten Lösungsmittel (34) zuführt und das gereinigte Lösungsmittel in der Regenerierungszone (33) destilliert, um den mit CO₂ angereicherten Strom an Saurem Gas (44) und das regenerierte Lösungsmittel (34) zu erzeugen.

9. Verfahren nach einem der Ansprüche 1 bis 8, dadurch **gekennzeichnet,** daß das zu behandelnde Gas, das Wasser und/oder Kohlenwasserstoffe mit fünf oder mehr C-Atomen enthält, einer Vorbehandlung unterworfen wird, die in einer Destillation (2) besteht, die bei einer Temperatur, die zumindest der in der Rieselzone (5) herrschenden Temperatur entspricht, und gegebenenfalls in Anwesenheit des Lösungsmittels durchgeführt wird, das aus dem der Rieselzone (5) zugeführten Lösungsmittel abgezogen wurde, wodurch eine Fraktion (4) aus sogenannten schweren Kohlenwasserstoffen erzeugt wird, welche fast die gesamte Menge an Kohlenwasserstoffen mit sechs und mehr C-Atomen und gegebenenfalls die gesamte Menge oder einen Teil der Kohlenwasserstoffe mit fünf C-Atomen enthalten, ein vorbehandeltes Gasgemisch (3) mit einem Gehalt an Kohlenwasserstoffen mit sechs und mehr C-Atomen von unter 0,1 Gew.-% und gegebenenfalls eine Flüssigkeit (54) erzeugt werden, die ein Gemisch aus Lösungsmittel und Wasser darstellt.
